# EUROPÄISCHE PATENTANMELDUNG

(11) **EP 4 427 620 A1**
(43) Veröffentlichungstag der Anmeldung: **11.09.2024**
(21) Anmeldenummer: 23161047.8
(22) Anmeldetag: 09.03.2023
(51) Int. Cl.: A43B 7/14, A43B 23/02

(54) **NEUARTIGE SCHUHKONSTRUKTION**

(71) Anmelder: Kämmerer, René, 8952 Schlieren (CH)
(72) Erfinder: Kämmerer, René, 8952 Schlieren (CH)
(74) Vertreter: Herrmann, Johanna

(57) **Zusammenfassung**

Eine Schuhkonstruktion (1), enthaltend einen Rahmen- und Haltebereich, der einen Vorderfußabschnitt (5) und einen Fersenabschnitt (7) umfasst und in Form einer Bogenbrücke (8) ausgebildet ist, die sich zwischen dem Vorderfußabschnitt und dem Fersenabschnitt erstreckt. Die Bogenbrücke umfasst einen beidseitig des Fußes ausgebildeten unteren Brückenbogen (9) und einem oberen Brückenbogen (11), wobei der obere Brückenbogen jeweils in Richtung auf den gedachten Spann eines Fußes geführt ist und der untere Brückenbogen sich jeweils im Bereich des gedachten Längsgewölbes (12) des Fußes erstreckt, so dass eine Armierung, die bis unterhalb des unteren Brückenbogens ragt, an dem unteren Brückenbogen oder in dem Bereich des oberen Brückenbogens festgelegt ist.

## Beschreibung

Die Erfindung betrifft eine neuartige Schuhkonstruktion.

Fußbekleidungen in Form von Schuhen sind bereits seit Urzeiten bekannt und haben sich mit dem Menschen weiterentwickelt. Ein wesentlicher Aspekt von Schuhen ist ihre Schutzfunktion für die Füße. Die Entwicklung der unterschiedlichsten Schuhgestaltungen im Lauf der Jahrhunderte hatte sich im wesentlichen an dem Aufbau der Füße zu orientieren.

Grundsätzlich besteht jeder Fuß aus den Zehen, dem Mittelfuß und der Fußwurzel. Das Körpergewicht wird hauptsächlich über drei Punkte getragen, die Ferse, den Großzehenballen und den Kleinzehenballen.

Der Fuß weist ein Längsgewölbe und ein Quergewölbe auf. Diese Fußgewölbe werden durch Muskulatur verspannt und durch Bänder aufrechterhalten und wirken wie Stossdämpfer. Sie sind für die Funktion der Füße von großer Bedeutung. Ein Absinken des Fußgewölbes hat Fehlstellungen des Fußes, wie Plattfuß, Senkfuß und Spreizfuß zur Folge.

Von der Evolution her ist die menschliche Fußmuskulatur an wechselnden, eher weichen Untergrund, wie Wald, Steppe und andere natürliche Böden angepasst. Mit fortschreitender Entwicklung der menschlichen Gesellschaft wurden Wege und Strassen ausgebaut und immer weiter befestigt. Für die Muskulatur des menschlichen Fußes stellte dies eine immer stärkere Überbelastung dar.

Der herkömmliche Schuh weist im Wesentlichen zwei Hauptbestandteile auf, einen oberen Teil, Schaft genannt, und einen unteren Teil, welcher den Boden darstellt.

Der Boden weist eine Sohle auf, wobei üblicherweise noch zwischen der Innensohle, auch Brandsohle genannt, und der Laufsohle unterschieden wird. Die Brandsohle ist dabei flach ausgebildet und hat den Zweck einer Sohlenversteifung. Da sie deshalb eher steif ist, erlaubt sie nur geringe Nuancen in der Dynamik der Bewegung des Fußes.

Von handgemachtem, sehr festem und grobem Schuhwerk in früheren Jahrhunderten ging der Trend immer mehr zu leichten Schuhen, was die Überbelastung der Fußmuskulatur auf den weithin befestigten Strassen und Wegen der Städte und Gemeinden weiter befördert hat, mit den daraus folgenden Fußdeformationen, bedingt durch das Einbrechen des Fußlängsgewölbes und Fußquergewölbes.

Davon ausgehend lag der vorliegenden Erfindung daher die Aufgabe zugrunde, eine Schuhkonstruktion bereitzustellen, welche die Fußmuskulatur unterstützt und der individuellen Form des Fußes jedes einzelnen besser angepasst ist.

Gelöst wird diese Aufgabe durch eine Schuhkonstruktion, mit einem Rahmenund Haltebereich, der einen Vorderfußabschnitt und einen Fersenabschnitt aufweist und in Form einer Brücke ausgebildet ist, die sich zwischen dem Vorderfußabschnitt und dem Fersenabschnitt erstreckt, mit einem unteren und einem oberen Brückenbogen, wobei der obere Brückenbogen in Richtung auf den gedachten Spann eines Fußes geführt ist und im Bereich des Spanns, in Längsrichtung der Schuhkonstruktion, eine Verstärkung aufweist, und der untere Brückenbogen sich im Bereich des gedachten Längsgewölbes des Fußes erstreckt, so dass eine Armierung, die bis unterhalb des unteren Brückenbogens ragt, an diesem oder an dem oberen Brückenbogen festgelegt ist.

Auf diese Weise wird es möglich, den Fuß in seiner natürlichen Form zu erfassen und nachzubilden. Es werden die drei wesentlichen Punkte abgestützt, welche den gesunden Fuß tragen, die Ferse mit dem Fersenbein, die Zehengrundgelenke und die Zehenspitzen, jeweils mit der dazugehörigen Muskulatur. Dabei wird der Tatsache Rechnung getragen, dass die Muskulatur der genannten drei Fußbereiche den Fuß in natürlicher Weise in ein Gewölbe aufspannen, vergleichbar mit der Sehne eines Sportbogens.

Damit kann im Vergleich zu herkömmlichen Schuhen wesentlich zur Fußgesundheit beigetragen werden. Je härter der zu begehende Untergrund ist, desto eher neigt die genannte Muskulatur zur Ermüdung. Wird sie nicht wirksam unterstützt, wie es durch die erfindungsgemäße Schuhkonstruktion ermöglicht ist, folgt daraus ein zunehmendes Einbrechen des Fußgewölbes. Tatsächlich nimmt die Zahl der orthopädisch zu behandelnden Fußdeformationen immer mehr zu. Dem kann die erfindungsgemäße Schuhkonstruktion entgegenwirken.

Vorzugsweise ist die Armierung in Form einer Schnürung gebildet, wobei die Schnürung entgegengesetzt bogenförmig zu den beidseitig des Fußes ausgebildeten unteren Brückenbögen geführt ist.

Bei herkömmlichen Schnürschuhen, die an sich noch am ehesten geeignet sind, den Fuß wirksam zu stützen, wird das Fußgewölbe aufgrund der Schnürung stärker nach unten gedrückt und dadurch in der Form flacher. Die Fußmuskulatur ist zusätzlich überlastet und die Fußgewölbe brechen unter der Schnürung nach unten weg.

Dieser Effekt wird bei der erfindungsgemäßen Schuhkonstruktion vermieden, indem der Fuß in seine natürliche Haltung aufgerichtet bzw. aufgehängt wird.

Dadurch, dass die Schnürung oder eine andere Form der Armierung entgegengesetzt bogenförmig zu den beidseitig des Fußes ausgebildeten unteren Brückenbögen geführt ist, kann sie der natürlichen Form des jeweiligen Fußes gerecht werden. Individuelle anatomische Unterschiede können berücksichtigt werden. Insgesamt ist die Fixierung des Fußes und die Anpassung an jegliche, individuellen Fußformen in viel besserer Weise möglich als bei den herkömmlichen Schuhkonstruktionen.

Gemäß einer weiteren Ausführungsform der erfindungsgemäßen Schuhkonstruktion kann vorgesehen sein, dass die Schnürung aus Schnürbändern oder Schnürdrähten gebildet ist, die insbesondere spiralförmig geführt sein können.

Das Bauprinzip des Fußes ist schematisch mit einer Spirale zu vergleichen. Gelenke, Bandstrukturen und Muskelzüge verlaufen in einer spiraligen Verschraubung um den Fuß, von hinten außen, d.h. der Außenseite der Ferse, nach vorne innen, d.h. zum Großzehenballen. Die beiden Enden der Spirale - Vorfuß und Ferse - verschrauben sich sozusagen in entgegengesetzter Richtung: Der Vorfuß dreht nach innen, die Ferse nach außen. So entsteht die dynamische dreidimensionale Struktur des gesunden Fußes. Die Verschraubung ist Grundlage für die Dynamik des Fußes.

Mit der spiralförmigen Führung der Schnürung wird diesem Prinzip Rechnung getragen und äußerlich eine dem Bauprinzip des Fußes entsprechende verstärkende Armierung hinzugefügt. Diese spiralförmige Führung der Schnürung hat sich dabei als sehr wirksame Verstärkung und Armierung erwiesen.

Zumindest einer der oberen Brückenbögen kann im Bereich des Spanns, in Längsrichtung der Schuhkonstruktion, eine Verstärkung aufweisen, wobei die Armierung, die bis unterhalb des unteren Brückenbogens ragt, an diesem oberen Brückenbogen festgelegt ist.

Die Schnürung kann gemäß einer weiteren Ausführungsform der erfindungsgemäßen Schuhkonstruktion aus zumindest einem Schnürdraht gebildet sein, wobei der zumindest eine Schnürdraht über ein Rädchen laufend angeordnet und geschnürt ist.

In diesem Zusammenhang wird auf das sogenannte Boa System hingewiesen, das noch recht neu auf dem Markt ist. Dabei wird der Schuh durch Drehung an einem Rädchen geschnürt, über das ein dünnes Stahlseil läuft. Bei diesem System kann die Schnürung sehr fein justiert werden, was Druckstellen vorbeugt. Ein Nachschnüren ist nicht erforderlich, die Schnürung behält den ganzen Tag über die gleiche Festigkeit. Der Nachteil des Systems liegt vor allem im höheren Preis.

Alternativ dazu kann auch vorgesehen sein, dass die Schnürung aus zumindest einem Schnürdraht gebildet ist, und dass der zumindest eine Schnürdraht an jeweils dem oberen Brückenbogen durch einen Schnürstift festgelegt ist.

Im Folgenden soll das erfindungsgemäße Befestigungsmittel anhand von Ausführungsbeispielen und der beigefügten Zeichnungen näher erläutert werden.

Es zeigen:
- Fig. 1a:: eine schematische Darstellung der erfindungsgemäßen Schuhkonstruktion als Brückenbodenkonstruktion gemäß einem ersten Ausführungsbeispiel,
- Fig. 1b:: eine schematische Darstellung eines Ausschnittes der erfindungsgemäßen Schuhkonstruktion in Form einer Fersengabel,
- Fig. 1 c:: eine schematische Darstellung der erfindungsgemäßen Schuhkonstruktion als Brückenbodenkonstruktion gemäß einer Variante des ersten Ausführungsbeispiels mit einem ringförmigen Fersenabschluss,
- Fig. 2:: eine schematische Darstellung der erfindungsgemäßen Schuhkonstruktion als Brückenbodenkonstruktion gemäß einem zweiten Ausführungsbeispiel,
- Fig. 3:: eine schematische Darstellung der erfindungsgemäßen Schuhkonstruktion als Brückenbodenkonstruktion gemäß einem dritten Ausführungsbeispiel,
- Fig. 4:: eine Aufsicht auf eine Schuhkonstruktion nach einem der vorhergehenden Ausführungsbeispiele,
- Fig. 5:: einen Schuh, enthaltend eine Schuhkonstruktion nach einem der vorhergehenden Ausführungsbeispiele,
- Fig. 6:: eine Ansicht einer Variante einer Armierung für eine Schuhkonstruktion nach einem der vorhergehenden Ausführungsbeispiele.

In Fig. 1a ist eine erfindungsgemäße Schuhkonstruktion gemäß einem ersten Ausführungsbeispiel dargestellt und insgesamt mit der Bezugsziffer 1 bezeichnet. Dabei ist aus Fig. 1a ein Schaft 3 ersichtlich, welcher im Ausführungsbeispiel aus Leder gebildet ist. Bei der Bezeichnung als Schaft 3 wird auf die übliche Bezeichnung herkömmlicher Schuhkonstruktionen zurückgegriffen, bei welcher der Schaft 3 allgemein als Oberbegriff den oberen Teil eines Schuhs bezeichnet. Dieser Schaft 3 muss nicht zwangsläufig aus Leder gebildet sein. Andere Materialien, atmungsfähige Textilmembranen, wie beispielsweise Gore Tex^{®}, Textilien unterschiedlicher Art, Naturstoffe, wie Baumwolle oder Kunstfasern, Compositmaterialien und -strukturen, feste Kunststoffkörper oder Karbonfaserkörper können ebenso als Schaftmaterialien gewählt werden, wobei diese Aufzählung lediglich exemplarischer Natur ist.

Grundsätzlich ist dieser Schaft 3 jedoch anders aufgebaut, als dies bei herkömmlichen Schuhkonstruktionen der Fall ist. Die erfindungsgemäße Schuhkonstruktion 1 umfasst einen Rahmen- und einen Haltebereich, wobei der Schaft 3 den Rahmenbereich bildet, der sich in einen Vorderfußabschnitt 5 und einen Fersenabschnitt 7 unterteilt und in Form einer Bogenbrücke 8 ausgebildet ist, die sich zwischen dem Vorderfußabschnitt 5 und dem Fersenabschnitt 7 erstreckt. Beidseitig des jeweiligen Fußes weist der Schaft 3 einen unteren Brückenbogen 9 und einen oberen Brückenbogen 11 auf. Dabei ist die Bezeichnung als Brückenbogen 11 im Hinblick auf die Form nicht als auf eine Bogenkonstruktion beschränkt zu verstehen. So kann insbesondere der obere Brückenbogen 11 einen im wesentlichen geraden Abschluss anstelle eines bogenförmigen aufweisen und auch eckig ausgebildet sein. Wesentlich ist, dass der oberen Brückenbogen 11 jeweils in Richtung auf den gedachten Spann des Fußes geführt ist. Die Brückenbogenkonstruktion erstreckt sich im Wesentlichen im Bereich des Vorderfußabschnittes 5, wobei der untere Brückenbogen 9 sich jeweils im Bereich des gedachten Längsgewölbes 12 des Fußes erstreckt.

Eine Armierung ragt bis unterhalb des unteren Brückenbogens 9, umspannt das Längsgewölbe 12 des Fußes und ist gemäß diesem Ausführungsbeispiel im Bereich des oberen Brückenbogens 11 festgelegt. Die Armierung ist wiederum in diesem Ausführungsbeispiel in Form einer Schnürung 13 ausgebildet. Andere Formen der Armierung sind ebenso möglich. Die Schnürung 13 wird entgegengesetzt bogenförmig zu den beidseitig des Fußes ausgebildeten unteren Brückenbögen 9 geführt. Sie kann in ganz einfacher Weise aus Schnürbändern bestehen, wie sie z.B. für Wanderschuhe und Bergstiefel Verwendung finden. Es ist jedoch noch einmal darauf hinzuweisen, dass die Armierung nicht auf die Schnürung 13 und nicht auf die Schnürbänder als Ausführung der Schnürung 13 beschränkt ist, sondern in vielfältiger Weise bewirkt werden kann. Die Schnürung kann in einer Variante aus breiten Bändern gebildet sei. So wurden beispielsweise Bänder in einer Breite von bis zu 3 cm verwendet. Insbesondere können die Bänder als Lederbänder ausgebildet sein. Alternativ zu Lederbändern können Bänder aus Kunstleder oder aus Kunststoffen zum Einsatz kommen.

Die im Ausführungsbeispiel als Armierung eingesetzte Schnürung 13 in Form der Schnürbänder oder Schnürdrähte wird dabei spiralförmig um den Fuß, d.h. die Sohle des Fußes, herumgeführt. Diese Wicklung ergibt eine besonders stabile Schnürung 13. Die natürliche Wölbung des Fußes wird unterstützt, indem die Schnürbänder oder -drähte und damit der Fuß an die stabile Versteifung in Form der Bogenbrücke 8 angehoben werden.

Die Bogenbrücke 8 ist in der Weise ausgebildet, dass sie sich jeweils von dem Fersenbein des Fußes bis zu dessen Zehengrundgelenken von großem Zeh und kleinem Zeh erstreckt. Die Verankerung der Bogenbrücke findet hier statt, indem die eine und die andere der Seiten des Fußes miteinander verbunden sind, während der Fuß im Bereich des unteren Brückenbodens 9 freiliegt und nur über die Armierung, d.h. hier die Schnürung 13, gehalten ist, wenn durch das Design des Schuhs gewünscht oder gefordert oder entsprechend der Mode vorgegeben.

Um die Armierung, d.h. hier die Schnürung 13, an die jeweilige Fußform anpassen und diesen im Bereich der Fußwölbung halten zu können, muss das Anheben an die stabile Versteifung in Form der Bogenbrücke 8 individuell erfolgen. Daher beinhaltet die Schuhkonstruktion ebenfalls einen Mechanismus zum Aufwickeln der Schnürung 13. Dieser noch zu erläuternde Mechanismus kann an dem oberen Brückenbogen 11 oder im Bereich des oberen Brückenbogens 11 angelegt sein. Im Ausführungsbeispiel wird die Schnürung 13 durch einen Schnürstift 15 ermöglicht.

Schnürstifte sind in der Schuhmacherbranche bekannt. Dabei handelt es sich an sich um einen röhrenförmig zusammengebogenen Blechstreifen, der am Ende einer Schur, hier der Schnürbänder der Schnürung 13 befestigt wird und so ein Aufwickeln ermöglicht.

Das Aufwickeln bewirkt ein Aufhängen des Fußes und damit sein Aufrichten in eine natürliche Haltung, die einer natürlichen Vorspannung des Fußgewölbes entspricht, welche ein noch nicht deformierter oder degenerierter Fuß zeigt.

Alternativ zu dem Schnürstift 15 wird die Schnürung 13 gemäß einer Variante dieser Ausführungsform über ein nicht extra in den Fig. dargestelltes Drehrad reguliert und auf den jeweils erforderlichen Umfang eingestellt.

In diesem Fall wird ein drahtiger Schnürsenkel verwendet und mittels eines Spannelements, beispielsweise eines Rädchens, festgezogen. Er kann dann mit einem Handgriff wieder gelöst werden. Das Aufhängen und damit Aufrichten des Fußes über sein Fußgewölbe in seine natürliche Haltung, und damit die Vorspannung wird dann mit dem genannten Drehrad als einem Einstellrad bewirkt.

Auf diese Weise wird einem Absenken des Fußes entgegengewirkt. Durch die Schnürung 13 wird jede nur mögliche Fußanatomie berücksichtigt, auch eine bereits bestehende Fehlstellung kann so aufgefangen und zumindest stabilisiert, wenn nicht zumindest teilweise wieder rückgängig gemacht werden. Zudem kann mittels des Spannelements die gewünschte Vorspannung der Armierung beliebig eingestellt werden. Mit anderen Worten kann die Stützung in gewünschter Weise von der Person je nach dem gewünschten Einsatz reguliert werden.

Unabhängig davon, ob der Mechanismus zum Aufwickeln der Schnürung 13 direkt an dem oberen Brückenbogen 11 oder im Bereich des oberen Brückenbogens 11 angelegt ist, bedarf er dort einer Verstärkung, die im Ausführungsbeispiel als eine zusätzliche Versteifung in dem Deckblatt des zu fertigenden Schuhs eingearbeitet ist. Dabei wird zur Erläuterung darauf hingewiesen, dass der Schaft eines Schuhs aus mehreren, miteinander verbundenen Schichten besteht, wobei hier im Wesentlichen der Bereich des Innenschaftes beschrieben wird. Dieser ist mit einem Außenschaft, gegebenenfalls noch über einen Zwischenschaft, verbunden. Das Verbinden kann beispielsweise durch Vernähen oder Verkleben erfolgen. Das erwähnte Deckblatt ist dem Außenschaft zuzuordnen.

In diesem Fall ist der Mechanismus zum Aufwickeln der Schnürung 13 im Bereich des oberen Brückenbogens 11 angelegt, nicht an ihm selbst. Ein Beispiel hierfür ist die Ausführung, wie Fig. 1c sie zeigt. Beide Alternativen sind hinsichtlich ihres erfindungsgemäßen Erfolgs als gleichwertig anzusehen.

Im Bereich der Ferse 17 umschließt die erfindungsgemäße Schuhkonstruktion den Fuß, lässt dabei aber die Ferse 17 als einen vor Druck zu schützenden Problempunkt frei. Hierbei kann der Bereich der Ferse 17 im Rahmen der erfindungsgemäßen Schuhkonstruktion unterschiedlich gestaltet sein. Zum einen kann die Schuhkonstruktion hier eine gabelförmige Ausbildung in Form einer Fersengabel 19 aufweisen. Diese Fersengabel 19 ist in etwa X-förmig gebildet, wie in Fig. 1b ausschnittsweise und damit separat veranschaulicht.

Die Fersengabel 19 in dem Bereich der Ferse 17 kann dabei zusätzlich mit einer Abstützung der Schuhkonstruktion in einem unteren Abschnitt des jeweiligen Beines 21 zusammenwirken. Die Abstützung der Schuhkonstruktion ist dabei gemäß einer Ausführung als eine Stützmanschette 25 ausgebildet. Die Fersengabel 19 endet in etwa oberhalb eines jeweiligen Knöchels 23 des Beines 21 und ist mit der Stützmanschette 25 einstückig oder mehrstückig, z.B. durch Annähen, verbunden. Die genannte Stützmanschette 25 ist aus Fig. 1a nicht ersichtlich. Sie ist in Fig. 1c gezeigt.

Allerdings muss konstruktiv keine Fersengabel 19 vorgesehen sein, sondern es kann auch ein in etwa ringförmiger Fersenabschluss 27 gebildet werden, der die Ferse 17 durch die ringförmige Aussparung frei und unbelastet von Druck lässt. Eine alternative Form des Fersenabschlusses 27 ist in etwa Y-förmig gebildet, wie in Fig. 2 dargestellt.

In einer weiteren Fortbildung der erfindungsgemäßen Schuhkonstruktion, wie sie Fig. 2 zeigt, umfasst diese eine modifizierte Führung der Brückenkonstruktion und ist nicht nur zusätzlich in dem Bereich des Vorderfußabschnittes 5 mit den Zehen 29 weitergeführt, sondern derart, dass im Bereich der Ferse 17 ebenfalls ein Sohlenabschnitt 33 ergänzt ist.

Bei diesem zweiten Ausführungsbeispiel der Schuhkonstruktion 100 werden daher Merkmale, die dem bisher beschriebenen ersten Ausführungsbeispiel entsprechen, mit denselben, jedoch um 100 erweiterten Bezugsziffern versehen. Der genannte Vorderfußabschnitt erhält dadurch nun die Bezugsziffer 105, und weist die Zehen 129 auf, und im Bereich der Ferse 117 ist in Fig. 2 der Sohlenabschnitt 133 ergänzt.

Auch gemäß dem in Fig. 2 dargestellten dritten Ausführungsbeispiel der erfindungsgemäßen Schuhkonstruktion 100 bildet der Schaft 103 den Rahmenbereich, der sich in einen Vorderfußabschnitt 105 und einen Fersenabschnitt 107 unterteilt und in Form einer Bogenbrücke 108 ausgebildet ist, die sich zwischen dem Vorderfußabschnitt 105 und dem Fersenabschnitt 107 erstreckt. Beidseitig des jeweiligen Fußes weist der Schaft 103 einen unteren Brückenbogen 109 und einen oberen Brückenbogen 111 auf. Dabei ist die Bezeichnung als Brückenbogen 111 im Hinblick auf die Form nicht als auf eine Bogenkonstruktion beschränkt zu verstehen. So kann insbesondere der obere Brückenbogen 111 einen im wesentlichen geraden Abschluss anstelle eines bogenförmigen aufweisen und auch eckig ausgebildet sein. Wesentlich ist, dass der oberen Brückenbogen 111 jeweils in Richtung auf den gedachten Spann des Fußes geführt ist. Die Brückenbogenkonstruktion erstreckt sich im Wesentlichen im Bereich des Vorderfußabschnittes 105, wobei der untere Brückenbogen 109 sich jeweils im Bereich des gedachten Längsgewölbes 112 des Fußes erstreckt.

Grundsätzlich ist die den Schaft 103 repräsentierende Bogenbrücke 108 insofern modifiziert zu dem ersten Ausführungsbeispiel aufgebaut, als die beidseitig des jeweiligen Fußes befindlichen unteren Brückenbögen 109 und oberen Brückenbögen 111 zusammen schmaler ausgebildet sind als im ersten Ausführungsbeispiel. Dies hängt damit zusammen, dass der obere Brückenbogen 111 nur in Richtung auf, jedoch nicht vollständig bis jeweils zu dem gedachten Spann des Fußes geführt ist. Der untere Brückenbogen 109 erstreckt sich jeweils im Bereich des gedachten Längsgewölbes des Fußes.

Die Armierung ragt bis unterhalb des unteren Brückenbogens 109 und ist gemäß diesem Ausführungsbeispiel oberhalb des oberen Brückenbogens 111 festgelegt und wieder in Form einer Schnürung 113 ausgebildet. Die Schnürung 113 wird entgegengesetzt bogenförmig zu den beidseitig des Fußes ausgebildeten unteren Brückenbögen 109, 111 geführt. Sie besteht wieder in ganz einfacher Weise aus Schnürbändern, wie sie z.B. für Wanderschuhe und Bergstiefel Verwendung finden. Es ist jedoch noch einmal darauf hinzuweisen, dass die Armierung nicht auf die Schnürung 113 und nicht auf die Schnürbänder als Ausführung der Schnürung 113 beschränkt ist, sondern in vielfältiger Weise bewirkt werden kann, um die erfindungsgemäß entwickelte Stütze des Längsgewölbes des Fußes zu ermöglichen.

Um die Armierung in Form der Schnürung 113 an die jeweilige Fußform anzupassen und den Fuß im Bereich der Fußwölbung halten zu können, erfolgt das Anheben an die stabile Versteifung in Form der Bogenbrücke 108 ebenfalls wieder über einen Mechanismus zum Aufwickeln der Schnürung 113, der oberhalb des oberen Brückenbogens 111 angelegt ist. Ein Schnürstift 115 dient dem Aufwickeln. Andere Mechanismen, die den Zweck des Aufwickelns oder Fallenlassens erfüllen, sind genauso möglich.

Im Bereich der Ferse 117 umschließt die erfindungsgemäße Schuhkonstruktion 100 den Fuß nicht, wie dies im ersten Ausführungsbeispiel noch vorgesehen ist. Hier bleibt der Bereich der Ferse 117 frei und die Bogenbrücke 108 wird stattdessen in etwa bis zu dem Auflagepunkt der Ferse 117 auf dem Boden geführt, wo sie in einer Sohle 133 endet.

Noch eine weitere Fortbildung der erfindungsgemäßen Schuhkonstruktion 200 gemäß einem dritten Ausführungsbeispiel ist aus Fig. 3 ersichtlich. Bei dieser Ausführung werden daher Merkmale, die dem bisher beschriebenen entsprechen, mit denselben, jedoch um 200 erweiterten Bezugsziffern versehen.

In Fig. 3 wurden der Einfachheit halber die Armierung in Form der Schnürung und damit auch der Schnürstift weggelassen. Die Fortbildung gemäß Fig. 3 ergibt sich daraus, dass die Schuhkonstruktion im Bereich des Vorderfußeses, welcher die Zehen 229 umfasst, noch einmal in einer sehr stabilen Konstruktion weitergeführt ist, so dass im Bereich des Vorderfußes ein Sohlenabschnitt 231 entsteht, auf dem die Zehen 229 gelagert sind, wie dies an sich auch bereits für die Variante nach Fig. 2 vorgesehen ist.

Die Konstruktion, wie sie aus Fig. 3 ersichtlich ist, bietet insbesondere dann einen großen Vorteil, wenn der Schuh für einen Fuß gedacht ist, der einen Halux valgus aufweist und damit einen pathologischen Schiefstand der großen Zehe, bei der das Großzehen-Grundgelenk zum Fußaußenrand hin, und damit nach lateral, ausweicht.

Dieser oft als schmerzhaft empfundene Problembereich, der auch als neuralgischer Punkt bezeichnet werden kann, wird bei der erfindungsgemäßen Schuhkonstruktion ausgespart, wie dies Fig. 3 veranschaulicht, und somit wird ein Druckpunkt ausgespart.

Im Bereich der Ferse 217 können eine X-förmige Fersengabel 219, die einen ringförmigen Fersenabschluss bildet, oder alternativ eine in etwa Y-förmig ausgebildete Fersengabel gleichwertig eingesetzt werden.

Auch gemäß dem in Fig. 3 dargestellten dritten Ausführungsbeispiel der erfindungsgemäßen Schuhkonstruktion 200 bildet der Schaft 203 den Rahmenbereich, der sich in einen Vorderfußabschnitt 205 und einen Fersenabschnitt 207 unterteilt und in Form einer Bogenbrücke 208 ausgebildet ist, die sich zwischen dem Vorderfußabschnitt 205 und dem Fersenabschnitt 207 erstreckt. Beidseitig des jeweiligen Fußes weist der Schaft 203 einen unteren Brückenbogen 209 und einen oberen Brückenbogen 211 auf. Dabei ist die Bezeichnung als Brückenbogen 211 im Hinblick auf die Form nicht als auf eine Bogenkonstruktion beschränkt zu verstehen. So kann insbesondere der obere Brückenbogen 211 einen im wesentlichen geraden Abschluss anstelle eines bogenförmigen aufweisen und auch eckig ausgebildet sein. Wesentlich ist, dass der oberen Brückenbogen 211 jeweils in Richtung auf den gedachten Spann des Fußes geführt ist. Die Brückenbogenkonstruktion erstreckt sich im Wesentlichen im Bereich des Vorderfußabschnittes 205, wobei der untere Brückenbogen 209 sich jeweils im Bereich des gedachten Längsgewölbes 212 des Fußes erstreckt.

Grundsätzlich ist die den Schaft 203 repräsentierende Bogenbrücke 208 insofern modifiziert zu dem ersten Ausführungsbeispiel aufgebaut, als die beidseitig des jeweiligen Fußes befindlichen unteren Brückenbögen 209 und oberen Brückenbögen 211 zusammen schmaler ausgebildet sind als im ersten Ausführungsbeispiel. Dies hängt damit zusammen, dass der obere Brückenbogen 211 nur in Richtung auf, jedoch nicht vollständig bis jeweils zu dem gedachten Spann des Fußes geführt ist. Der untere Brückenbogen 209 erstreckt sich jeweils im Bereich des gedachten Längsgewölbes des Fußes.

Die Armierung ragt bis unterhalb des unteren Brückenbogens 209 und ist gemäß diesem Ausführungsbeispiel oberhalb des oberen Brückenbogens 211 festgelegt und kann in Form einer Schnürung ausgebildet sein. Die Schnürung wird entgegengesetzt bogenförmig zu den beidseitig des Fußes ausgebildeten unteren Brückenbögen 209, 211 geführt. Sie besteht wieder in ganz einfacher Weise aus Schnürbändern, wie sie z.B. für Wanderschuhe und Bergstiefel Verwendung finden. Es ist jedoch noch einmal darauf hinzuweisen, dass die Armierung nicht auf die Schnürung und nicht auf die Schnürbänder als Ausführung der Schnürung beschränkt ist, sondern in vielfältiger Weise bewirkt werden kann, um die erfindungsgemäß entwickelte Stütze des Längsgewölbes 212 des Fußes zu ermöglichen.

Fig. 4 zeigt die Aufsicht auf eine Schuhkonstruktion gemäß eines der ersten, zweiten oder dritten Ausführungsbeispiele, für welche exemplarisch die Bezugszeichen verwendet werden sollen, die bereits in Fig. 3 verwendet worden ist. Die in Fig. 4 gezeigte Armierung wird durch eine Schnürung 213 ausgebildet, welche mittels eines Schnürstifts 215 gespannt wird. Der Schnürstift kann auf dem Vorderfußabschnitt 205 und/oder auf dem Fersenabschnitt 207 drehbar gelagert sein. Durch die Schnürung werden die oberen Brückenbögen 211 und unteren Brückenbögen 209 umwickelt, wie beispielsweise in Fig. 3 gezeigt wurde. Der Schnürstift 215 kann Zugkräfte aufnehmen, die durch die Schnürung 213 auf den Schnürstift 215 wirken, wenn der Fuß belastet wird. Durch die Schnürung 213 wird der Fuß gestützt, sodass dessen Gewölbestruktur auch bei lang andauernder Belastung erhalten bleibt. Mittels der Schnürung, die mit der Bogenbrücke 208 zusammenwirkt, kann ein Absinken des Fußgewölbes bei Ermüdung der Fußmuskulatur verhindert werden und somit Fehlstellungen des Fußes vorgebeugt werden.

Fig. 5 zeigt eine Ansicht eines Schuhs, welcher eine Schuhkonstruktion gemäß einem der vorhergehenden Ausführungsbeispiele enthält. Das als Schnalle dargestellte Schließelement kann im geschlossenen Zustand eine nicht dargestellte Armierung gemäß eines der vorhergehenden Ausführungsbeispiele entsprechend der Gewölbestruktur des Fußes vorspannen, dass die Vorteile der erfindungsgemäßen Schuhkonstruktion zum erzielbar sind.

Fig. 6 zeigt eine Ansicht einer Variante einer Armierung für eine Schuhkonstruktion gemäß einem der vorhergehenden Ausführungsbeispiele.

In Fig. 6 ist eine erfindungsgemäße Schuhkonstruktion gemäß einem vierten Ausführungsbeispiel dargestellt und insgesamt mit der Bezugsziffer 300 bezeichnet. Wie in den vorherigen Ausführungsbeispielen ist ein Schaft 303 ersichtlich, wobei der Schaft 303 allgemein als Oberbegriff den oberen Teil eines Schuhs bezeichnet.

Die erfindungsgemäße Schuhkonstruktion 303 umfasst einen Rahmenbereich und einen Haltebereich, wobei der Schaft 303 den Rahmenbereich bildet, der sich in einen Vorderfußabschnitt 305 und einen Fersenabschnitt 307 unterteilt und in Form einer Bogenbrücke 308 ausgebildet ist, die sich zwischen dem Vorderfußabschnitt 305 und dem Fersenabschnitt 307 erstreckt. Beidseitig des jeweiligen Fu-βes weist der Schaft 303 einen unteren Brückenbogen 309 und einen oberen Brückenbogen 311 auf. Dabei ist die Bezeichnung als Brückenbogen 311 im Hinblick auf die Form nicht als auf eine Bogenkonstruktion beschränkt zu verstehen. So kann insbesondere der obere Brückenbogen 311 einen im wesentlichen geraden Abschluss anstelle eines bogenförmigen aufweisen und auch eckig ausgebildet sein. Wesentlich ist, dass der oberen Brückenbogen 311 jeweils in Richtung auf den gedachten Spann des Fußes geführt ist. Die Brückenbogenkonstruktion erstreckt sich im Wesentlichen im Bereich des Vorderfußabschnittes 305, wobei der untere Brückenbogen 309 sich jeweils im Bereich des gedachten Längsgewölbes 312 des Fußes erstreckt.

Eine Armierung ragt bis unterhalb des unteren Brückenbogens 309, umspannt das Längsgewölbe 312 des Fußes und ist gemäß diesem Ausführungsbeispiel im Bereich des oberen Brückenbogens 311 festgelegt. Die Armierung ist in diesem Ausführungsbeispiel als Schnürung 313 in Form eines flexiblen Bandelements ausgebildet. Andere Formen der Armierung sind ebenso möglich. Die Schnürung 313 wird entgegengesetzt bogenförmig zu den beidseitig des Fußes ausgebildeten unteren Brückenbögen 309 geführt. Sie kann in ganz einfacher Weise aus Schnürbändern bestehen, wie sie z.B. für Wanderschuhe und Bergstiefel Verwendung finden. Es ist jedoch noch einmal darauf hinzuweisen, dass die Armierung nicht auf die Schnürung 313 und nicht auf die Schnürbänder als Ausführung der Schnürung 313 beschränkt ist, sondern in vielfältiger Weise bewirkt werden kann.

Die im Ausführungsbeispiel als Armierung eingesetzte Schnürung 313 in Form der Schnürbänder oder Schnürdrähte wird dabei in mehreren Bahnen um den Fuß, d.h. die Sohle des Fußes, herumgeführt. Die Schnürung 313 umfasst eine Wicklung, die auf einem Drehelement 315 angebracht ist, mittels welchem die Schnürung 313 in einen gespannten Zustand versetzt werden kann. Durch Betätigung des Drehelements kann die Länge Schnürung 313 verändert werden. Die Schnürung enthält hierzu enden, die auf dem Drehelement fixiert sind. Wenn das Drehelement einer Drehbewegung unterzogen wird, wird die Schnürung entweder auf dem Drehelement aufgewickelt und somit die Sohle unter Vorspannung gebracht oder abgewickelt, sodass die Vorspannung gelöst wird und der Schuh ausgezogen werden kann. Das Drehelement kann in jeder beliebigen Position arretiert werden, sodass die Vorspannung der Schnürung 313 an den gewünschten Einsatzbereich des Schuhs angepasst werden kann. Die natürliche Wölbung des Fußes wird unterstützt, indem die Schnürbänder oder Schnürdrähte und damit der Fuß an die stabile Versteifung in Form der Bogenbrücke 308 angehoben werden.

Die Bogenbrücke 308 ist in der Weise ausgebildet, dass sie sich jeweils von dem Fersenbein des Fußes bis zu dessen Zehengrundgelenken von großem Zeh und kleinem Zeh erstreckt. Die Verankerung der Bogenbrücke findet hier statt, indem die eine und die andere der Seiten des Fußes miteinander verbunden sind, während der Fuß im Bereich des unteren Brückenbodens 309 freiliegt und nur über die Armierung, d.h. hier die Schnürung 313, gehalten ist.

Um die Armierung an die jeweilige Fußform anpassen und diesen im Bereich der Fußwölbung halten zu können, kann das Anheben der Sohle und deren stabile Versteifung in Form der Bogenbrücke 308 individuell erfolgen. Daher beinhaltet die Schuhkonstruktion ebenfalls einen Mechanismus zum Aufwickeln der Schnürung 313 in Form des Drehelements. Das Drehelement 315 ist an einer die beiden Brückenbögen 308 auf jeder Seite des Fußes sowie den Vorderfußabschnitt und den Fersenabschnitt verbindende Lasche drehbar befestigt. Die Lasche kann beispielsweise als Schalenelement ausgebildet sein. Die Lasche kann an den oberen Brückenbogen 311 oder im Bereich des oberen Brückenbogens 311 angelegt sein. Das Aufwickeln der Schnürung 313 bewirkt ein Aufhängen des Fußes und damit sein Aufrichten in eine natürliche Haltung, die einer natürlichen Vorspannung des Fußgewölbes entspricht, welche ein noch nicht deformierter oder degenerierter Fuß zeigt.

Die Vorspannung der Schnürung 313 kann gemäß dieser Ausführungsform über als Drehrad ausgebildetes Drehelement 315 reguliert und auf den jeweils erforderlichen Umfang eingestellt werden.

In diesem Fall kann vorteilhafterweise ein drahtiger Schnürsenkel verwendet werden, der mittels des Drehelements oder eines damit verbundenen Radelements festgezogen werden kann. Die Vorspannung kann dann mit einem Handgriff wieder gelöst werden. Das Aufhängen und damit Aufrichten des Fußes über sein Fußgewölbe in seine natürliche Haltung, und damit die gewünschte Vorspannung wird dann mit dem genannten Drehrad als einem Einstellrad bewirkt.

Auf diese Weise wird einem Absenken des Fußes entgegengewirkt. Durch die Schnürung 313 wird jede nur mögliche Fußanatomie berücksichtigt, auch eine bereits bestehende Fehlstellung kann so aufgefangen und zumindest stabilisiert, wenn nicht zumindest teilweise wieder rückgängig gemacht werden.

Unabhängig davon, ob der Mechanismus zum Aufwickeln der Schnürung 313 direkt an dem oberen Brückenbogen 311 oder im Bereich des oberen Brückenbogens 311 angelegt ist, bedarf er dort einer Verstärkung, die im Ausführungsbeispiel als eine zusätzliche Versteifung in dem Deckblatt des zu fertigenden Schuhs eingearbeitet ist. Dabei wird zur Erläuterung darauf hingewiesen, dass der Schaft 303 eines Schuhs aus mehreren, miteinander verbundenen Schichten bestehen kann, wobei hier im Wesentlichen der Bereich des Innenschaftes beschrieben wird. Dieser ist mit einem Außenschaft, gegebenenfalls noch über einen Zwischenschaft, verbunden. Das Verbinden kann beispielsweise durch Vernähen oder Verkleben erfolgen. Das erwähnte Deckblatt kann insbesondere als Lasche ausgebildet sein, und ist gemäß dieser Definition dem Außenschaft zuzuordnen.

Der Mechanismus zum Aufwickeln der Schnürung 313 kann im Bereich des oberen Brückenbogens 311 angelegt sein, nicht an ihm selbst, wie Fig. 1c gezeigt. Beide Alternativen sind hinsichtlich ihres erfindungsgemäßen Erfolgs als gleichwertig anzusehen.

Im Bereich der Ferse 317 umschließt die erfindungsgemäße Schuhkonstruktion den Fuß, kann dabei aber die Ferse 317 als einen vor Druck zu schützenden Problempunkt freilassen, wir in den vorhergehenden Ausführungsbeispielen dargestellt wurde. Hierbei kann der Bereich der Ferse 317 im Rahmen der erfindungsgemä-ßen Schuhkonstruktion unterschiedlich gestaltet sein. Zum einen kann die Schuhkonstruktion hier eine gabelförmige Ausbildung in Form einer Fersengabel aufweisen. Diese Fersengabel ist in etwa X-förmig gebildet, wie in Fig. 1b ausschnittsweise und damit separat veranschaulicht.

Die Fersengabel in dem Bereich der Ferse 317 kann dabei zusätzlich mit einer Abstützung der Schuhkonstruktion in einem unteren Abschnitt des jeweiligen Beines zusammenwirken. Die Abstützung der Schuhkonstruktion ist dabei gemäß einer Ausführung als eine Stützmanschette 325 ausgebildet. Die Fersengabel endet in etwa oberhalb eines jeweiligen Knöchels 323 (strichliert schematisch dargestellt) des Beines und kann mit der Stützmanschette 325 einstückig oder mehrstückig, z.B. durch Annähen, verbunden.

Unter Bezugnahme auf alle zuvor erläuterten Ausführungsformen wird nun noch eine Modifikation erläutert, welche nicht noch einmal mit einer zusätzlichen Fig. dargestellt ist. Diese Modifikation ist für alle bisher dargestellten und erläuterten Schuhkonstruktionen möglich, zur Illustration werden die entsprechenden Bezugszeichen von Fig. 3 bzw. Fig. 4 verwendet.

Auch hier ragt die Armierung bis unterhalb des unteren Brückenbogens, umspannt das Längsgewölbe 212 des Fußes, ist aber gemäß dieser Modifikation nicht im Bereich des oberen, sondern im Bereich des unteren Brückenbogens 209 festgelegt. Die Armierung ist wiederum in diesem Ausführungsbeispiel in Form einer Schnürung 213 ausgebildet. Andere Formen der Armierung sind ebenso möglich. Die Schnürung 213 wird entgegengesetzt bogenförmig zu den beidseitig des Fu-ßes ausgebildeten unteren Brückenbögen 209 geführt und jeder der Bögen für sich an dem unteren Brückenbogen 209 befestigt. Ein Mechanismus zum Aufwickeln der Schnürung entfällt hier im Unterschied zu den bisherigen Ausführungsbeispielen.

Die Bogenbrücke 208 ist wieder in der Weise ausgebildet, dass sie sich jeweils von dem Fersenbein des Fußes bis zu dessen Zehengrundgelenken von Großzehe und Kleinzehe erstreckt. Die Verankerung der Bogenbrücke 208 findet hier statt, indem die eine und die andere der Seiten des Fußes miteinander verbunden sind, während der Fuß im Bereich des unteren Brückenbodens 209 freiliegt und nur über die Armierung, d.h. hier die Schnürung 213 gehalten ist.

## Patentansprüche

1. Schuhkonstruktion (1, 100, 200, 300), enthaltend einen Rahmen- und Haltebereich, der einen Vorderfußabschnitt (5, 105, 205, 305) und einen Fersenabschnitt (7, 107, 207, 307) umfasst und in Form einer Bogenbrücke (8, 108, 208, 308) ausgebildet ist, die sich zwischen dem Vorderfußabschnitt und dem Fersenabschnitt erstreckt, wobei die Bogenbrücke einen beidseitig des Fußes ausgebildeten unteren Brückenbogen (9, 109, 209, 309) und einem oberen Brückenbogen (11, 111, 211, 311) umfasst, wobei der obere Brückenbogen jeweils in Richtung auf den gedachten Spann eines Fußes geführt ist und der untere Brückenbogen sich jeweils im Bereich des gedachten Längsgewölbes (12, 112, 212, 312) des Fußes erstreckt, so dass eine Armierung, die bis unterhalb des unteren Brückenbogens ragt, an dem unteren Brückenbogen oder in dem Bereich des oberen Brückenbogens festgelegt ist.

2. Schuhkonstruktion nach Anspruch 1, **gekennzeichnet durch** eine Armierung in Form einer Schnürung (13, 113, 213, 313), wobei die Schnürung entgegengesetzt bogenförmig zu den beidseitig des Fußes ausgebildeten unteren Brückenbögen geführt ist.

3. Schuhkonstruktion nach Anspruch 2, **dadurch gekennzeichnet, dass** die Schnürung aus Schnürbändern oder - Schnürdrähten gebildet ist, die spiralförmig geführt sind.

4. Schuhkonstruktion nach einem der Ansprüche 1 bis 3, **dadurch gekennzeichnet, dass** zumindest einer der oberen Brückenbögen im Bereich des Spanns, in Längsrichtung der Schuhkonstruktion, eine Verstärkung aufweist, und dass die Armierung, die bis unterhalb des unteren Brückenbogens ragt, an diesem oberen Brückenbogen festgelegt ist.

5. Schuhkonstruktion nach einem der vorhergehenden Ansprüche, **dadurch gekennzeichnet, dass** die Armierung ein Spannelement enthält.

6. Schuhkonstruktion nach einem der vorhergehenden Ansprüche, **dadurch gekennzeichnet, dass** das Spannelement ein Element aus der Gruppe bestehend aus einem Schnürstift (13, 113, 213) oder einem Drehelement (313) enthält.

7. Schuhkonstruktion nach einem der Ansprüche 5 oder 6, **dadurch gekennzeichnet, dass** mittels des Spannelements die Vorspannung der Schnürung einstellbar ist.

8. Schuhkonstruktion nach einem der Ansprüche 5 bis 7, **dadurch gekennzeichnet, dass** die Schnürung aus zumindest einem Schnürdraht oder einem Schnürband gebildet ist, und dass der zumindest eine Schnürdraht oder das zumindest eine Schnürband über das Spannelement laufend angeordnet und geschnürt ist.

9. Schuhkonstruktion nach einem der Ansprüche 2 bis 7, **dadurch gekennzeichnet, dass** die Schnürung aus zumindest einem Schnürdraht oder einem Schnürband gebildet ist, und dass der zumindest eine Schnürdraht oder das zumindest eine Schnürband an jeweils dem oberen Brückenbogen durch einen Schnürstift festgelegt ist.

10. Schuh, enthaltend eine Schuhkonstruktion nach einem der vorhergehenden Ansprüche.
